# EUROPÄISCHE PATENTSCHRIFT

(11) **EP 0 896 806 B1**
(45) Veröffentlichungstag und Bekanntmachung des Hinweises auf die Patenterteilung: **22.11.2006**
(21) Anmeldenummer: 98114365.4
(22) Anmeldetag: 30.07.1998
(51) Int. Cl.: A47G 1/17

(54) **Haltevorrichtung**
Mounting device
Dispositif de fixation

(30) Priorität: 14.08.1997 DE 19735229
(43) Veröffentlichungstag der Anmeldung: 17.02.1999
(73) Patentinhaber: tesa AG, 20253 Hamburg (DE)
(72) Erfinder: Schumann, Jörn, 21465 Reinbek (DE)

(56) Entgegenhaltungen:
- WO-A-94/21157

## Beschreibung

Die Erfindung betrifft eine Haltevorrichtung, die mittels auf Zug entklebende Klebstreifen reversibel verklebbar und wieder verwendbar ist, ggf. mit einem neuen solchen Klebstreifen.

Auf Zug entklebende Klebstreifen sind als "tesa Power-Strips" von der Beiersdorf AG im Handel und auch durch zahlreiche Patente beschrieben, wie DE 33 31 016 B1, DE 42 22 849 C1, DE 43 39 604 B1, DE 44 28 587 B1 und DE 44 31 914 B1. Aber auch US 4.024.312, WO92/11332, WO92/11333 und WO95/06691 beschreiben derartige Klebstreifen. Aus der Verklebung werden solche Klebstreifen in Richtung der Klebfuge herausgezogen, ähnlich dem Öffnen eines Weckglases.

So beschreibt US 4,024,312 ein Selbstklebeband mit einem dehnbaren und elastischen Träger aus einem Blockcopolymeren, insbesondere für Anwendungen im medizinischen Bereich, wo ein schmerzloses Abziehen von der Haut erwünscht ist.

Weiterhin beschreibt DE 33 31 016 A1 eine Klebfolie für wiederlösbare Klebbindungen, die es gestattet, daß eine damit hergestellte Klebbindung durch Ziehen an der Klebfolie in Richtung der Verklebungsebene lösbar ist. Mit solchen Klebfolie lassen sich hohe Klebkräfte und Scherfestigkeiten erzielen und Klebverbunde ohne weitere Hilfsmittel wieder lösen, vergleichbar dem Öffnen eines Weckglases, ähnlich wie dort die Gummidichtung am Anfasser aus der Dichtungsfuge gezogen wird.

Ferner beschreibt DE 37 14 453 C1 einen zerstörungsfrei von Übungsobjekten wieder abnehmbaren Übungssprengkörper, der mit solch einer Klebfolie reversibel befestigt wird.

Auch WO 92/11333 beschreibt unter anderem Klebfolien für entsprechende Anwendungen, wobei die eingesetzten Klebfolien eine geringe Elastizität bei gleichzeitig hoher Dehnung aufweisen.

DE 42 22 849 C1 beschreibt ebenfalls einen Streifen einer Klebfolie dieser Art mit einem besonders ausgestatteten Anfasser.

Auch Haken oder ähnliche Befestigungssysteme für die Verwendung zusammen mit solchen Klebstreifen sind im Handel als "tesa Power-Strips mit Haken" oder auch "tesa Power-Strips Systemhaken" von der Beiersdorf AG erhältlich.

Schließlich beschreiben DE 42 33 872 C2, DE 195 11 288 B1 und WO 94/21157 wiederablösbare selbstklebende Haken, die ebenfalls mit derartigen Klebfolien ausgerüstet und also wiederablösbar sind.

Die in den vorgenannten Druckschriften dargestellten Klebstoffsysteme und Haken weisen jedoch auch eine Anzahl von Nachteilen auf:

Problematisch ist bei Haken und dergleichen des Standes der Technik einerseits die optische Abdeckung des Anfassers, der zum späteren Ziehen die Vorrichtung überragen muß, aber auch der Schutz dieses Anfassers vor Manipulation oder auch Beschädigung, insbesondere auch Schaden durch UV-Licht.
Auch ist eine mehrteilige Ausgestaltung, wie sie der Stand der Technik lehrt, dann nachteilig, wenn das eine Teil verloren ging oder etwa bei der Montage herunterfiel. Diese Gefahr steigt, je kleiner die Haken in ihrer Abmessung werden.

Aufgabe der Erfindung war es, hier Abhilfe zu schaffen, insbesondere einen Haken oder dergleichen zu schaffen, der die Nachteile des Standes der Technik nicht oder zumindest nicht in dem Maße aufweist.

Demgemäß betrifft die Erfindung eine Haltevorrichtung, insbesondere einen Haken, wie sie im einzelnen in den Ansprüchen gekennzeichnet ist. Die Ausführungsformen gemäß den Unteransprüchen sind dabei bevorzugt.

Die erfindungsgemäße Haltevorrichtung besteht aus einem einteiligen Hakenkörper, zumindest einem einteiligen Scharnierelement und einer einteiligen Basisplatte, die unlösbar miteinander verbunden sind, wobei die Basisplatte für die Verklebung mit einem auf Zug entklebenden Klebstreifen so ausgebildet ist, daß ein Anfasser des Klebstreifens die Basisplatte überragt, wobei das Scharnierelement so ausgebildet ist, daß der am Klebstreifen befindliche Anfasser abgedeckt ist und wobei der Hakenkörper so ausgebildet ist, daß er die Basisplatte und das Scharnierelement, die beide in einer Ebene angeordnet sind, verdeckt.

Die Basisplatte und das Scharnierelement sind über ein Scharnier miteinander verbunden. Das Scharnierelement und der Hakenkörper sind ebenfalls über ein Scharnier miteinander verbunden.
Der Hakenkörper kann an der am Scharnierelement angrenzenden Seite aus der Grundstellung, in der Hakenkörper auf der Basisplatte verankert ist und dabei Basisplatte und Scharnierelement des Klebstreifens verdeckt, nach oben angehoben werden und wird durch eine Bewegung parallel zur Basisplatte verschoben, so daß ein Zugriff auf den Anfasser möglich ist.

Die Scharniere sind in einer bevorzugten Ausführungsform Filmscharniere.

In einer weiteren bevorzugten Ausführungsform sind an der oberen Kante der Basisplatte und am Hakenkörper ein oberes Scharnierelement sowie an der unteren Kante der Basisplatte und am Hakenkörper ein unteres Scharnierelement angelenkt, die vorzugsweise gleiche Abmessungen aufweisen.

Der Hakenkörper und/oder die Basisplatte sind vorzugsweise aus Metall oder Kunststoff, ganz besonders bevorzugt Polyethylenterephthalat, Polystyrol oder ABS, gefertigt.

Der Hakenkörper weist vorteilhafterweise eine Umrandung auf, die die Basisplatte und den hinter diese zu klebenden Klebstreifen seitlich umfassen und optisch abdecken.

Schließlich weist die Haltevorrichtung in einer bevorzugten Ausführungsform einen hinter die Basisplatte geklebten Klebstreifen auf.

Mit Hilfe der erfindungsgemäßen Haltevorrichtung lassen sich die aus dem Stand der Technik bekannten Nachteile hervorragend vermeiden.

Bei der Haltevorrichtung kann kein Teil verloren gehen.
Der Hakenkörper kann auch zum Festhalten während des Strippvorganges verwendet werden.
Weiterhin ist ein Materialmix bei Hakenkörper und Basisplatte möglich, d.h., je nach Anwendungsfall ist eine optimale Auswahl der Materialien möglich.

Das Grundprinzip des Ablösevorganges dieser Haltevorrichtung besteht darin, daß der Hakenkörper, der auf der Basisplatte sitzt und dabei diese vollständig abdeckt, verschoben wird, um damit den Zugang zu dem Klebstreifen freizugeben.

Im folgenden sollen anhand mehrerer Figuren erfindungsgemäße, besonders vorteilhaft gestaltete Ausführungsformen der Haltevorrichtung näher dargelegt werden, ohne damit die Erfindung unnötig einschränken zu wollen.

Im einzelnen zeigen
- Figur 1: eine Ausführungsform des Hakenkörpers der Haltevorrichtung sowie das zugehörige Scharnierelement in seitlicher Ansicht,
- Figur 2: die Basisplatte der Haltevorrichtung in der Draufsicht sowie die mit einem Klebstreifen verklebte Basisplatte,
- Figur 3a bis 3c: den Vorgang der Ablösung der Haltevorrichtung mit der Basisplatte aus Figur 2, die mittels eines Klebstreifens auf einem Untergrund klebt worden ist,
- Figur 4: eine andere bevorzugte Ausführungsform des Hakenkörpers mit der Basisplatte der Haltevorrichtung in der Draufsicht sowie die mit einem Klebstreifen verklebte Basisplatte der Haltevorrichtung in seitlicher Ansicht,
- Figur 5a bis 5c: den Vorgang der Ablösung der Haltevorrichtung mit der Basisplatte aus Figur 4, die mittels eines Klebstreifens auf einem Untergrund verklebt worden ist,
- Figur 6: eine weitere bevorzugte Ausführungsform des Hakenkörpers der Haltevorrichtung in seitlicher Ansicht,
- Figur 7: die Basisplatte der Haltevorrichtung in der Draufsicht sowie die mit einem Klebstreifen verklebte Basisplatte, wobei an der Basisplatte zwei Scharnierelemente angelenkt sind,
- Figur 8a bis 8c: den Vorgang der Ablösung der Haltevorrichtung mit der Basisplatte aus Figur 6, die mittels eines Klebstreifens auf einem Untergrund verklebt worden ist.

In der Figur 1 ist der Hakenkörper 1 der Haltevorrichtung im seitlichen Schnitt dargestellt. Die Hakenwand 11 des Hakenkörpers 1 besteht aus einer bevorzugt rechteckig geformten Platte 111, die vollständig von einer überstehenden Umrandung 112 umgeben ist. An dem oben befindlichen Abschnitt der Umrandung 112 ist eine Kant 113 ausgeformt, so daß zwischen Platte 111 und Kante 113 ein Zwischenraum entsteht, in die ein Vorsprung 25 der Basisplatte 2 eingreift. Die Kante 113 hinterschneidet dabei die Basisplatte 2. Am unten befindlichen Abschnitt der Umrandung 112 sind insgesamt zwei Ösen 114 vorhanden, die in das Innere der Umrandung 112 ragen und die zur Aufnahme von zwei Zapfen 34 des Scharnierelements 3 dienen.
Auf der Hakenwand 11, und zwar der Umrandung 112 gegenüber, ist ein Haken 12 angeformt, der zur Aufnahme von beliebigen Gegenständen dient, beispielsweise Kleidungsstücken, Handtüchern etc.

Des weiteren zeigt die Figur 1 das Scharnierelement 3. Das Scharnierelement 3 weist einen im wesentlichen rechteckig geformten Körper 31 auf. An der oberen Seitenfläche des Körpers 31 sind jeweils außen liegende zwei Ösen 32 vorhanden, die zur Aufnahme der Zapfen 23, 24 der Basisplatte 2 dienen. Im unteren Bereich des Körpers 31 sind zwei Ausbuchtungen 33 ausgeformt. In den Ausbuchtungen 33 sind zwei Zapfen 34 vorgesehen, die parallel zur unteren Seitenfläche des Körpers 31 ausgerichtet sind und die in die Ösen 114 des Hakenkörpers 1 eingreifen.

Die Figur 2 zeigt die Basisplatte 2 sowie die mittels eines Klebstreifens 3 verklebte Basisplatte 2 in seitlicher Ansicht, wobei der überstehende Bereich des Klebstreifens 3 nicht klebend ausgerüstet ist, also einen Anfasser für den Klebstreifen 3 bildet. Die Basisplatte 2 besteht aus einem im wesentlichen rechteckig geformten Boden 21. Im unten liegenden Bereich des Bodens 21 ist eine Erweiterung 22 vorhanden, die an ihren Seitenflächen zwei zapfen 23, 24 trägt. Die Zapfen 23, 24 sind parallel zur unteren Kante des Bodens 21 ausgerichtet, ragen nicht über die Seiten des Bodens 21 hinaus und greifen in die Ösen 32 des Scharnierelements 3. Am oben liegenden Bereich des Bodens 21 ist ein
Vorsprung 25 vorhanden, der in den Zwischenraum zwischen Platte 111 und Kante 113 greift.

Die Figuren 3a bis 3c zeigen den Lösungsvorgang der Haltevorrichtung, bestehend aus Hakenkörper 1 und Basisplatte 2, die vermittels des Klebstreifens 4 auf einem Untergrund 5, zum Beispiel einer Kachel, verklebt ist. In der Figur 3a ist die Haltevorrichtung im dauerhaften Verklebezustand. Dazu ist die Basisplatte 2 durch den Klebstreifen 4 fixiert. Der Klebstreifen 4 samt Anfasser, die Basisplatte 2 und das Scharnierelement 3 sind vollständig vom Hakenkörper 1 abgedeckt. An der Basisplatte 2 ist das Scharnierelement 3 angehängt. Das Scharnierelement 3 ist mit dem Hakenkörper 1 verknüpft. Der Hakenkörper 1 ist über die Kante 113 an der Basisplatte 2 angehängt, so daß der Haken 12 belastet werden kann.
Zum Lösen der Haltevorrichtung von der Wand wird der Hakenkörper 1 vom Untergrund 5 angehoben, wie es der Pfeil A vorgibt. Anschließend wird der Hakenkörper 1 gemäß Pfeil B nach oben, also parallel zur Verklebungsebene, geführt, bis der Hakenkörper 1 von der Basisplatte 2 entfernt werden kann.
Bedingt durch die Konstruktion mit dem Scharnierelement 3 weist die Haltevorrichtung eine hohe Flexibilität auf, ohne daß der Hakenkörper, die Basisplatte 2 oder das Scharnierelement 3 voneinander getrennt werden müssen. Vorteilhafterweise wird der Hakenkörper 1 soweit nach oben geführt, bis das Scharnierelement 3 annähernd senkrecht zum Untergrund 5 ausgerichtet ist. Dann ist der Anfasser des Klebstreifens 4 frei zugänglich und kann durch Ziehen in Richtung der Verklebungsebene vom Untergrund 5 abgelöst werden, weil die Zugkräfte zu einer Reduzierung der Klebkräfte führen. Gleichzeitig wird der Klebstreifen 4 aber auch von der Basisplatte 2 abgelöst, so daß die Haltevorrichtung ebenfalls vom Untergrund entfernt ist und wieder verklebt werden kann.

In der Figur 4 ist ein andere bevorzugte Ausführungsform der Haltevorrichtung dargestellt. Die hier gezeigte Haltevorrichtung unterscheidet sich von der aus den Figuren 1 und 2 dadurch, daß die Verbindung zwischen Hakenkörper 1 und Scharnierelement 3 beziehungsweise zwischen Basisplatte 2 und Scharnierelement 3 nicht über Ösen und Zapfen sondern durch Filmscharniere 115, 34 erfolgt. Dazu ist am Hakenkörper 1 der unten befindliche Abschnitt der Umrandung 112, die Scharnierkante 114, in einem Winkel von 45° abgeschrägt.
Über das Filmscharnier 115 ist das Scharnierelemente 3 angelenkt. Das Scharnierelement 3 besteht aus einem im wesentlichen rechteckig geformten Körper 31, dessen obere Kante 32 so in einem Winkel von 45° abgeschrägt ist, daß die Scharnierkante 114 und die Kante 32 aufeinander liegen können. Die untere Kante 33 ist ebenfalls in einem Winkel von 45° abgeschrägt.
Über das Filmscharnier 34 ist mittels der Kante 22 die Basisplatte 2 angelenkt. De Kante 22 ist ebenfalls in einem Winkel von 45° abgeschrägt, wobei bei paralleler Ausrichtung der Basisplatte 2 und des Scharnierelementes 3 zwischen der Kante 22 und der Kante 333 ein V-förmiger Ausschnitt von 90° vorhanden ist, um somit die notwendige Beweglichkeitt des Filmscharniers 34 zu gewährleisten.

In den Figuren 5a bis 5c ist der Ablösevorgang der in Figur 4 gezeigten Haltevorrichtung beschrieben. Dieser entspricht in seinem Vorgehen exakt dem Vorgang, wie er in den Figuren 3a bis 3c dargelegt ist.

In der Figur 6 ist eine weitere bevorzugte Ausführungsform des Hakenkörpers 1 der Haltevorrichtung im seitlichen Schnitt dargestellt.
Die Hakenwand 11 des Hakenkörpers 1 besteht aus einer bevorzugt rechteckig geformten Platte 111, die vollständig von einer überstehenden Umrandung 112 umgeben ist. Direkt unterhalb der Platte 111 sind insgesamt vier Sacklöcher 113, 114 in der Umrandung 112 vorhanden, die jeweils paarweise gegenüber angeordnet sind. Die Sacklöcher 113, 114 dienen zur Aufnahme der an den Scharnierelementen 3, 4 vorhandene Zapfen 32, 33, 42, 43.

Die Figur 7 zeigt die Basisplatte 2, die zusammen mit dem Hakenkörper 1 nach Figur 6 eine Haltevorrichtung bildet. Die Basisplatte 2 besteht aus einem rechteckig geformten Boden 21. An der oberen Kante ist über ein Filmscharnier 22 ein erste Scharnierelement 3 angelenkt, so daß die Basisplatte 2 und das Scharnierelemente 3 in einer Ebene liegen. Um eine ausreichende Beweglichkeit des Filmscharniers zu gewährleisten, sind die benachbarten Kanten an Scharnierelement 3 und Basisplatte 3 in einem Winkel von 45° abgeschrägt. An der oberen Kante des Filmscharniers 3 sind seitlich überragende Zapfen 32, 33 vorhanden, die in die Sacklöcher 13 des Hakenkörpers 1 greifen.
An der unteren Kante der Basisplatte 2 ist über ein Filmscharnier 23 ein zweites Scharnierelement 4 angelenkt, so daß das zweite Scharnierelement diagonal versetzt zur Basisplatte 2 angeordnet ist. Wie am ersten Scharnierelement 3 sind an der unteren Kante des Scharnierelements 4 seitlich überragende Zapfen 42, 43 vorhanden, die in die Sacklöcher 14 der Hakenvorrichtung 1 greifen.

Die Figuren 8a bis 8c offenbaren das Funktionsprinzip dieser Haltevorrichtung und den Lösungsvorgang, bestehend aus Hakenkörper 1, erstes Scharnierelementen 3, zweites Scharnierelement 4, Basisplatte 2, die vermittels des Klebstreifens 5 auf einem Untergrund 6, zum Beispiel einer Kachel, verklebt ist. In der Figur 8a ist die Haltevorrichtung im dauerhaften Verklebezustand gezeigt. Dazu ist die Basisplatte 2 durch den Klebstreifen 5 fixiert. Der Klebstreifen 5 samt Anfasser, die Basisplatte 2 und die beiden Scharnierelemente 3, 4 sind vollständig vom Hakenkörper 1 abgedeckt.
Zum Lösen wird der Hakenkörper 1 vom Untergrund 6 gemäß Pfeil A angehoben. Anschließend wird der Hakenkörper 1 gemäß Pfeil B nach oben, also parallel zur Verklebungsebene, geführt. Bedingt durch die Konstruktion mit zwei gleichgeformten Scharnierelementen 3, 4 führt der Hakenkörper 1 eine Bewegung parallel zum, Untergrund 6 aus. Ist der Hakenkörper 1 ausreichend nach oben geführt, ist der Anfasser des Klebstreifens 5 frei zugänglich. Durch Ziehen in Richtung der Verklebungsebene kann der Klebstreifen 5 vom Untergrund 6 abgelöst werden, weil die Zugkräfte zu einer Reduzierung der Klebkräfte führen. Gleichzeitig wird der Klebstreifen 5 aber auch von der Basisplatte 2 abgelöst, so daß die Haltevorrichtung ebenfalls vom Untergrund entfernt ist und wieder verklebt werden kann.

## Patentansprüche

1. Haltevorrichtung, bestehend aus einem einteiligen Hakenkörper und zumindest einem einteiligen Scharnierelement und einer einteiligen Basisplatte, wobei die Basisplatte für die Verklebung mit einem auf Zug entklebenden Klebstreifen so ausgebildet ist, daß ein Anfasser des Klebstreifens die Basisplatte überragt, wobei das Scharnierelement so ausgebildet ist, daß der am Klebstreifen befindliche Anfasser abgedeckt ist, wobei der Hakenkörper so ausgebildet ist, daß er die Basisplatte und das Scharnierelement, die beide in einer Ebene angeordnet sind, verdeckt, wobei
a) die Basisplatte und das Scharnierelement über ein Scharnier miteinander verbunden sind,
b) das Scharnierelement und der Hakenkörper über ein Scharnier miteinander verbunden sind, und wobei
der Hakenkörper an der am Scharnierelement angrenzenden Seite aus der Grundstellung, in der Hakenkörper auf der Basisplatte verankert ist und dabei Basisplatte und Scharnierelement des Klebstreifens verdeckt, nach oben angehoben werden kann und durch eine Bewegung parallel zur Basisplatte verschoben wird, so daß ein Zugriff auf den Anfasser möglich ist.

2. Haltevorrichtung nach Anspruch 1, **dadurch gekennzeichnet, daß** die Scharniere Filmscharniere sind.

3. Haltevorrichtung nach Anspruch 1, **dadurch gekennzeichnet, daß** an der oberen Kante der Basisplatte und am Hakenkörper ein oberes Scharnierelement sowie an der unteren Kante der Basisplatte und am Hakenkörper ein unteres Scharnierelement angelenkt sind, die vorzugsweise gleiche Abmessungen aufweisen.

4. Haltevorrichtung nach Anspruch 1, **dadurch gekennzeichnet, daß** der Hakenkörper und/oder die Basisplatte und/oder die Scharnierelemente aus Metall oder Kunststoff, vorzugsweise Polyethylenterephthalat, Polystyrol oder ABS, gefertigt sind.

5. Haltevorrichtung nach Anspruch 1, **dadurch gekennzeichnet, daß** der Hakenkörper eine Umrandung aufweist, die die Basisplatte und den hinter diese zu klebenden Klebstreifen seitlich umfassen und optisch abdecken.

6. Haltevorrichtung nach Anspruch 1, **dadurch gekennzeichnet, daß** die Haltevorrichtung einen hinter die Basisplatte geklebten Klebstreifen aufweist.

## Claims

1. Holding device, comprising a one-part hook body, at least one one-part hinge element and a one-part baseplate, the baseplate for the bond with an adhesive strip which releases on pulling being designed such that a grip tab of the adhesive strip protrudes beyond the baseplate, the hinge element being designed such that the grip tab located on the adhesive strip is covered and the hook body being designed such that it covers over the baseplate and the hinge element, which are both arranged in one plane, in which device
a) the baseplate and the hinge element are connected to each other by means of a hinge,
b) the hinge element and the hook body are connected to each other by means of a hinge, and in which device,
on the side adjacent to the hinge element, the hook body can be raised upwards out of the basic position, in which the hook body is anchored on the baseplate and thereby covers over the baseplate and the hinge element of the adhesive strip, and is displaced by a movement parallel to the baseplate, so that access to the grip tab is possible.

2. Holding device according to Claim 1, **characterized in that** the hinges are film hinges.

3. Holding device according to Claim 1, **characterized in that** on the upper edge of the baseplate and on the hook body there is articulated an upper hinge element and on the lower edge of the baseplate and on the hook body there is articulated a lower hinge element, the said hinge elements preferably having the same dimensions.

4. Holding device according to Claim 1, **characterized in that** the hook body and/or the baseplate and/or the hinge elements are produced from metal or plastic, preferably polyethyleneterephthalate, polystyrene or ABS.

5. Holding device according to Claim 1, **characterized in that** the hook body has a border which laterally encloses and visually conceals the baseplate and the adhesive strip to be adhesively attached behind the latter.

6. Holding device according to Claim 1, **characterized in that** the holding device has an adhesive strip adhesively attached behind the baseplate.

## Revendications

1. Dispositif de fixation, composé d'un corps de crochet en une pièce et d'au moins un élément charnière en une pièce et d'une plaque de base en une pièce, où la plaque de base destinée au collage au moyen d'une bande adhésive se décollant par traction, est configurée de manière qu'une languette de la bande adhésive dépasse de la plaque de base, l'élément charnière étant configuré de manière que la languette de la bande adhésive soit recouverte, le corps du crochet étant configuré de manière à recouvrir la plaque de base et l'élément charnière, qui se trouvent dans un même plan, où
a) la plaque de base et l'élément charnière sont reliés ensemble via une charnière,
b) l'élément charnière et le corps du crochet sont reliés ensemble via une charnière, et où
le corps du crochet, du côté adjacent à l'élément charnière, peut être soulevé vers le haut à partir de la position de base dans laquelle le corps du crochet 1 est ancré sur la plaque de base et recouvre ainsi la plaque de base et l'élément charnière de la bande adhésive, et est déplacé par un mouvement parallèle à la plaque de base, de sorte qu'il est possible d'accéder à la languette.

2. Dispositif de fixation suivant la revendication 1, **caractérisé en ce que** les charnières sont des charnières pelliculaires.

3. Dispositif de fixation suivant la revendication 1, **caractérisé en ce que**, sur le côté supérieur de la plaque de base et du corps du crochet, est articulé un élément charnière supérieur et, sur le côté inférieur de la plaque de base et du corps de crochet, un élément charnière inférieur, lesquels présentent de préférence les mêmes dimensions.

4. Dispositif de fixation suivant la revendication 1, **caractérisé en ce que** le corps de crochet et / ou la plaque de base et / ou les éléments charnières sont en métal ou en matière synthétique, de préférence du polyéthylène téréphtalate, du polystyrène ou de l'ABS.

5. Dispositif de fixation suivant la revendication 1, **caractérisé en ce que** le corps de crochet présente un bord qui entoure latéralement la plaque de base et la bande adhésive à coller derrière celle-ci, et les masque optiquement.

6. Dispositif de fixation suivant la revendication 1, **caractérisé en ce que** le dispositif de fixation présente une bande adhésive collée derrière la plaque de base.
